# FASCICULE DE BREVET EUROPEEN

(11) **EP 0 413 813 B1**
(45) Date de publication et mention de la délivrance du brevet: **27.10.1993**
(21) Numéro de dépôt: 90905203.7
(22) Date de dépôt: 09.03.1990
(51) Int. Cl.: E03D 11/11, F26B 3/347, C02F 9/00

(54) **DISPOSITIFS DE TRAITEMENT DES DEJECTIONS HUMAINES OU ANIMALES PAR MICRO-ONDES**
ANORDNUNGEN ZUR BEHANDLUNG MENSCHLICHEN ODER TIERISCHEN ABFALLS MITTELS MIKROWELLEN
DEVICES FOR TREATING HUMAN OR ANIMAL DEJECTIONS BY MEANS OF MICRO-WAVES

(30) Priorité: 09.03.1989 FR 8903267
(43) Date de publication de la demande: 27.02.1991
(73) Titulaire: LATAILLADE, Maurice, F-33370 Tresses (FR)
(72) Inventeur: LATAILLADE, Maurice, F-33370 Tresses (FR)
(74) Mandataire: Thébault, Jean-Louis
(86) Numéro de dépôt international: FR9000161
(87) Numéro de publication internationale: WO9010760

(56) Documents cités:
- EP-A- 0 252 542
- DE-C- 3 505 570
- FR-A- 2 090 838
- FR-A- 2 115 951
- FR-A- 2 442 308
- US-A- 3 700 565
- US-A- 3 868 731
- US-A- 3 882 552
- US-A- 4 219 415

## Description

La présente invention se rapporte au traitement des déjections humaines ou animales et vise à proposer une nouvelle technique de traitement' par micro-ondes propre à résoudre les problèmes d'assainissement posés par l'élimination desdites déjections et, plus particulièrement, à réduire très substantiellement les risques de pollution et autres nuisances spécifiques à ce type de rejets et, ce, de manière autonome et économique.

Par FR-A-2.115.951 on connaît une installation de traitement de déjections animales par micro-ondes dans laquelle les matières à traiter sont déplacées par une vis d'Archimède dans un conduit et, au cours de ce trajet, sont soumises à un rayonnement micro-onde, un dégazage étant opéré dans la zone d'irradiation. Ce dégazage oblige à confiner l'espace d'irradiation dans une enveloppe externe munie d'un collecteur d'évacuation des gaz et vapeurs.

Une telle installation ne donne pas cependant satisfaction au plan de la sécurité du fait des risques de fuites micro-ondes au niveau du circuit d'évacuation des gaz et vapeurs.

Par ailleurs, par DE-A-3.505.570, on connaît une installation de traitement de déchets par micro-ondes dans laquelle l'espace d'irradiation est muni d'un circuit d'évacuation des gaz et vapeurs dégagés, ce qui pose également le problème de l'étanchéité, vis à vis du rayonnement micro-onde, de cette zone de l'installation.

La présente invention vise notamment à pallier les inconvénients des installations connues et à les perfectionner pour les rendre autonomes et susceptibles d'applications au traitement des déjections humaines dans des conditions satisfaisantes au plan de la sécurité, de l'absence de pollution et de la facilité d'utilisation.

A cet effet, l'invention a pour objet un dispositif de traitement des déjections humaines ou animales par micro-ondes comprenant :
- au moins un générateur de micro-ondes (35) associé à au moins un applicateur de micro-ondes (34) entourant un conduit (31) dans lequel circule des matières solides seules ou en mélange avec des matières liquides, la zone dudit conduit entourée par l'applicateur de micro-ondes définissant l'espace d'irradiation,
- une vis transporteuse (32) disposée dans ledit conduit (31) et mue par des moyens moteurs appropriés (33 ; 36,37), les matières à traiter étant acheminées dans le logement de la vis (32) dans la zone amont de celle-ci, par au moins une canalisation (2 ; 4), et
- un extracteur de vapeurs (7) relié à une cuve de condensation (11),

caractérisé en ce que :
- la vis transporteuse (32) est disposée en amont dudit applicateur (34) de micro-ondes, et
- l'extracteur de vapeurs (7) reçoit les matières immédiatement en sortie dudit espace d'irradiation.

Un tel dispositif est remarquablement efficace et permet de transformer, selon un processus en circuit fermé et donc autonome, des produits polluants et générateurs de nuisances diverses en résidus secs, stériles, de volume réduit et facilement manipulables pour leur évacuation.

En outre, le dispositif permet la récupération des eaux contenues dans les déjections et en particulier leur recyclage dans le système de collecte des déjections, contribuant ainsi à assurer une autonomie pouvant être totale à l'installation de traitement des déjections, cet avantage substantiel du dispositif de l'invention étant particulièrement intéressant dans son application au traitement des déjections dans des sites à forte fréquentation temporaire qui ne sont pas généralement équipés notamment des facilités en eau requises, ou dans des sites comportant d'importants volumes à traiter et stériliser, tels que des élevages d'animaux, ou encore à bord de véhicules aériens, terrestres ou maritimes.

D'autres caractéristiques et avantages ressortiront de la description qui va suivre de modes de mise en oeuvre du dispositif de l'invention, description donnée à titre d'exemple uniquement et en regard des dessins annexés sur lesquels :
- Figure 1 est une vue en perspective schématique d'une installation de traitement de déjections humaines conforme à l'invention ;
- Figure 2 est une vue en coupe verticale partielle d'un autre mode de mise en oeuvre du dispositif de l'invention ;
- Figure 3 est une vue en coupe verticale axiale schématique du module de l'installation de la figure 1 où s'opère la séparation solides/liquides préalablement au traitement aux micro-ondes des matières solides, et
- Figure 4 illustre schématiquement une installation conforme à l'invention destinée au traitement de quantités importantes de déjections.

Sur la figure 1 on a représenté schématiquement un mode de mise en oeuvre du dispositif de l'invention appliqué au traitement de déjections humaines collectées à partir d'une cuvette de WC 1.

La cuvette 1 est reliée par une canalisation 2 en légère pente descendante à une cuve 3 de séparation solides/liquides. La cuve 3 est reliée par une canalisation 4 à la partie inférieure d'un module 5 d'acheminement des matières solides provenant de la cuve 3 vers le haut en direction d'une unité 6 d'irradiation par micro-ondes. Au-dessus de l'unité 6 d'irradiation est disposé un extracteur 7 des gaz générés lors du traitement aux micro-ondes.

Plus précisément, les matières solides en provenance de l'unité de traitement 6 sont acheminées au travers de l'extracteur 7 par un conduit 8 qui aboutit à une cuve 9 de récupération des matières traitées dessiquées.

L'extracteur 7 est constitué d'une enceinte entourant le conduit 8 et destinée à récupérer les vapeurs véhiculées dans le conduit 8 et qui s'en échappent à hauteur de l'extracteur 7 par des passages ménagés à cet effet dans la paroi dudit conduit 8. Les vapeurs recueillies sont acheminées par une canalisation calorifugée 10 dans une cuve 11 de condensation des vapeurs en eau. La condensation s'effectue à la pression atmosphérique, la cuve 11 étant mise à l'atmosphère par une cheminée 12 comportant un filtre (non représenté), un extracteur-ventilateur 13 et un chapeau de ventilation 14.

La cuve 9 est une enceinte dans laquelle débouche le conduit 8 après traversée de l'extracteur 7. La cuve 9 est munie d'une trappe d'accès 15 permettant l'insertion dans la cuve d'un sac de recueil des matières dessiquées acheminées par ledit conduit 8.

L'enceinte de la cuve 9 est reliée par une canalisation calorifugée 16 à la cheminée 12.

La canalisation recueille les vapeurs résiduelles à l'intérieur de la cuve 9 et les évacue avec retour de l'eau de condensation vers la cuve 11.

La cuve 11 est par ailleurs reliée par une canalisation 17, munie éventuellement d'un filtre 18 et d'un surpresseur 19, à la cuvette 1 afin de réutiliser l'eau condensée pour le vidage et le nettoyage de la cuvette.

La cuve 3 est par ailleurs munie d'évents 20, d'un conduit 21 d'évacuation de gaz, d'une trappe d'accès 22 et d'un conduit 23 équipé d'un manchon de filtrage 24 chargé d'acheminer les parties liquides en provenance de la cuve 3 vers une cuve d'évaporation 25. Cette cuve, de conception classique, est équipée de résistances chauffantes électriques plongeantes chargées d'évaporer l'eau contenue dans le mélange eaux-urines provenant de la cuve de séparation 3.

La cuve 25 est munie d'évents 26, d'un conduit d'évacuation des gaz 27 et d'une canalisation 28 d'amenée des vapeurs dans la cuve de condensation 11. Une dérivation 29 munie d'une vanne 30 de régulation de vapeur relie la canalisation 28 à la cheminée 12, en amont du filtre.

L'ensemble 5-6 de la figure 1 est par exemple conforme au dispositif représenté schématiquement sur la figure 2.

Sur cette figure 2 on a représenté en 31 un conduit vertical cylindrique dans lequel est disposée une vis d'Archimède 32 mue par un ensemble moto-réducteur symbolisé en 33.

Le conduit 31 traverse une enceinte annulaire 34 formant guide ou applicateur d'ondes et concentrant les micro-ondes émises par un générateur 35 sur la matière transitant à l'intérieur dudit conduit 31 dont la paroi est en un matériau approprié, par exemple du "Téflon", transparent vis à vis des micro-ondes.

La vis d'Archimède 32 ne s'étend pas jusqu'à l'applicateur de micro-ondes 34.

L'installation de la figure 1 peut comporter une unité de traitement 6 constituée d'un applicateur 34 et d'un générateur 35 tels que représentés sur la figure 2 et un module 5 d'acheminement dans un conduit 31 des matières à traiter comprenant une vis d'Archimède 32 verticale actionnée par exemple par un moteur électrique 36 par l'intermédiaire d'une transmission appropriée 37.

Dans le mode de réalisation de la figure 2, le conduit 31, après traversée de l'applicateur 34, débouche dans un réservoir étanche 38 mis à l'atmosphère par un conduit 39 muni d'un filtre 40.

Toujours dans le mode de réalisation de la figure 2 et contrairement au mode de réalisation de la figure 1, la totalité des parties solides et liquides des déjections amenées par gravité par la canalisation 2 en provenance de la cuvette 1, est admise dans le module 31-32 d'acheminement des matières vers la zone de traitement aux micro-ondes. Toutefois, seules les matières solides sont prises en charge par la vis 32, la partie liquide étant évacuée à la partie inférieure du conduit 31 par une canalisation 41 en direction d'une cuve d'évaporation 42 analogue à la cuve 25 de la figure 1 et munie d'un conduit 43 d'évacuation des vapeurs avec filtre 44.

Le fonctionnement des moyens d'acheminement (5,31,32) des figures 1 et 2 des matières solides en direction de l'espace, délimité à l'intérieur du conduit 31, à hauteur de l'applicateur micro-ondes 34, d'irradiation desdites matières par des micro-ondes appropriées est le suivant.

La vis 32 pousse de manière continue les matières solides dans le conduit 31 en direction de l'applicateur à micro-ondes 34. Au cours de la traversée de la zone du conduit 31 entourée par l'applicateur 34, les matières subissent une irradiation aux micro-ondes telles qu'à la sortie de la zone irradiée les matières soient dans l'état de dessication désiré. Dans la présente application, il est souhaitable d'avoir des matières aussi sèches que possible afin de réduire le volume des déchets solides, et de faciliter leur manipulation ou conditionnement ultérieur.

Le générateur à micro-ondes 35 et son applicateur 34 sont des dispositifs connus. On peut utiliser par exemple comme applicateur ceux décrits dans EP-0.252.542 ou tout autre système à section rectangulaire ou carrée formant cavité de traitement, conforme aux normes en vigueur, en particulier concernant les fuites micro-ondes. A ce propos, des capteurs de fuites micro-ondes sont prévus, d'une part, à proximité du générateur 35 et, d'autre part, dans l'habitacle où est installée la cuvette 1.

La fréquence du générateur micro-ondes est par exemple de 2450 MHz, ou une autre des fréquences autorisées pour l'application industrielle, scientifique ou médicale. Un ou plusieurs générateurs à puissance restituée de 800 W, 1200 W ou plusieurs KW sont utilisés. De même, il peut être prévu plusieurs applicateurs 34. Un même applicateur peut être relié à plusieurs générateurs, de même que plusieurs ensembles générateur-applicateur peuvent être placés en parallèle et côte à côte autour du conduit 31.

La puissance de l'unité de génération de micro-ondes est calculée de telle sorte qu'elle permette le degré de dessication désiré des matières traitées, le débit de ces dernières dans la zone du conduit 31 traversant le ou les applicateurs 34, déterminé et réglé par la vitesse de rotation de la vis 32, étant également un paramètre essentiel du traitement micro-ondes.

Ces divers paramètres dépendent bien entendu du volume de déjections à traiter.

Dans l'installation de la figure 1, les matières dessiquées sont acheminées par le conduit 8 par la poussée exercée par les matières sous-jacentes elles-mêmes poussées par la vis 32, en direction de l'extracteur 7 chargé de collecteur la vapeur d'eau engendrée au cours du traitement des matières.

Ensuite, les matières dessiquées sont poussées dans la cuve 9 où elles sont ensachées à la manière des poussières dans un sac d'aspirateur. Ainsi, les matières dessiquées sont enfermées dans un sac étanche facile à manipuler en vue de son évacuation ou d'un éventuel traitement de récupération ultérieure.

Dans le mode de réalisation simplifié de la figure 2, les matières dessiquées sont stockées dans le réservoir 38 et récupérées par l'intermédiaire d'une trappe de visite 45.

Dans l'installation de la figure 1 l'unité 5 ne reçoit que les matières solides en provenance de la cuve 3. Sur la figure 3 on a représenté schématiquement un mode de réalisation d'une telle cuve.

Celle-ci est constituée d'une enceinte cylindrique 46 d'axe vertical, munie en son centre d'une trappe d'accès 47 permettant notamment la mise en place d'un filtre cylindrique central 48. L'espace annulaire interne de l'enceinte 46 est divisé en deux parties par une grille 49 de forme tronconique délimitant un espace inférieur 50 de collecte de la partie liquide 51 (urine et eau) des déjections et un espace supérieur 52 de collecte des parties solides.

Les déjections (mélange solides/liquides) sont introduites dans l'enceinte 46 par un conduit (2 dans le mode de réalisation de la figure 1) ou par plusieurs si la même installation traite les déjections de plusieurs cuvettes 1 reliées à la même cuve 3.

La partie liquide 51 est évacuée par le conduit 23 relié à ladite cuve d'évaporation 25.

La partie solide 53 est dirigée par le conduit 4 à l'unité de traitement (5,6). 11 est à noter que l'inclinaison de la grille 49 a tendance à pousser par un effet de coin les matières solides 53 vers l'extérieur, en direction de l'orifice du conduit 4.

La cuve d'évaporation 25, dont la structure et le fonctionnement sont bien connus, permet de récupérer l'eau par condensation de la vapeur amenée par la canalisation 28 dans la cuve de condensation 11.

L'eau ainsi récupérée est avantageusement recyclée vers la cuvette 1 par exemple, ce qui permet de faire fonctionner l'installation de manière autonome sans nécessité de la relier à un réseau extérieur de fourniture d'eau.

Eventuellement, un simple réservoir d'eau d'appoint (non représenté) peut être prévu dans l'installation.

Alors que dans le mode de réalisation de la figure 1, seules les matières solides sont envoyées vers la vis d'acheminement 32, dans le mode de réalisation de la figure 2, c'est l'ensemble solides/liquides qui est admis directement, par la canalisation 2, dans le logement de la vis 32.

L'évacuation de la partie liquide se fait par gravité à l'extrémité inférieure du conduit 31, par la canalisation 41.

D'une manière générale, la vis 32 est mise en service automatiquement grâce à un capteur de présence de matière disposé à proximité du débouché du conduit (4, figure 1 ; 2, figure 2) d'introduction des matières à traiter dans le logement de la vis 32, un tel capteur étant symbolisé en 54 sur la figure 2 et relié (55) à l'ensemble moto-réducteur 33 (36,37) de commande de la vis. Un tel capteur 54 peut être placé dans la cuve 3 (figure 3) en un endroit approprié.

Si seules les matières solides sont à envoyer dans le module d'acheminement 5, les matières liquides peuvent être séparées avant introduction dans le module 5 par tous moyens appropriés, avec récupération et recyclage de l'eau ou simple élimination.

Il est à noter qu'une telle séparation n'est pas indispensable, le mélange solides/liquides pouvant être traité sans séparation dans l'unité 6, le ou les générateurs de micro-ondes étant réglés en conséquence, les vapeurs d'eau recueillies par l'extracteur 7 et complémentairement par l'enceinte 9 étant simplement plus importantes en quantité. L'eau de condensation est soit récupérée et recyclée, soit éliminée par tous moyens appropriés.

Dans les modes de réalisation des figures 1 et 2, la vis 32 est disposée à la verticale mais elle pourrait être agencée différemment et être, par exemple, inclinée ou à l'horizontale.

La figure 4 illustre une variante d'application du dispositif de l'invention au traitement de grandes quantités de déjections et tout particulièrement de déjections animales.

La figure 4 représente schématiquement une installation de traitement en cascade comprenant une trémie 56 de réception des matières (solides et liquides mélangés) à traiter, une trémie 57 de réception des matières dessiquées après traitements aux micro-ondes opérés dans une pluralité d'unités en série 58a, 58b, etc... en nombre variable.

Chaque unité 58a, 58b, etc..., comprend au moins un conduit d'acheminement horizontal 59 muni par exemple d'une vis d'Archimède analogue à celle du dispositif de la figure 2, entraînée par un moto-réducteur 60. Chaque conduit 59 relie une trémie amont à une trémie aval. Sur la figure 4 sont représentées, outre les deux trémies d'extrémité 56,57, deux trémies intermédiaires 61 et 62 respectivement.

Chaque conduit 59 est équipé d'au moins un ensemble générateur-applicateur de micro-ondes 63 et d'au moins un extracteur de vapeurs 64 entourant le conduit 59 qui est, à ce niveau, muni de perforations ou analogues dans sa paroi pour l'extraction des vapeurs.

Les extracteurs 64 sont reliés par des conduits 65 à une unité (non représentée) de condensation pour la récupération et l'éventuel recyclage de l'eau extraite des matières traitées.

Dans le schéma de la figure 4, chaque unité 58a,58b,etc... comporte un seul conduit 59, un seul ensemble générateur-applicateur 63 et un seul extracteur 64, mais on peut prévoir un seul conduit 59 et plusieurs dispositifs 63 et 64 côte à côte,ou bien plusieurs conduits 59 en parallèle avec chacun un ou plusieurs dispositifs 63 et un ou plusieurs dispositifs 64.

Le dispositif extracteur 64 peut être constitué par exemple par une chambre d'application de micro-ondes du type équipant le dispositif 63 et dont l'entrée, au lieu d'être raccordée à un générateur micro-ondes serait reliée au conduit d'extraction 65, le conduit 59 étant bien entendu muni de perforations ou passages dans sa paroi à hauteur de cette chambre d'application.

Chaque trémie intermédiaire 61,62 comporte, en partie haute, un orifice de déversement du conduit 59 de l'unité de traitement amont et, en partie basse, la vis d'acheminement de l'unité de traitement aval.

De plus, chaque trémie intermédiaire 61,62 est coiffée d'un collecteur 66 d'extraction des vapeurs également relié à ladite unité de condensation.

Les paramètres des unités de traitement 58a,58b,etc..., à savoir fréquence des micro-ondes, débit des matières dans le ou les conduits 59, sont réglés de façon que la matière déversée dans la trémie finale 57 ait le degré de dessication désiré, les degrés de dessication des matières dans les trémies intermédiaires 61,62 étant intermédiaires entre celles des états respectivement initiaux et finaux des matières traitées.

Une telle installation permet le traitement de quantités importantes de déjections notamment d'origine animale.

Les matières dessiquées se trouvent en vrac dans la ou les trémies 57 et sont évacuées par tous moyens appropriés à des fins d'élimination, retraitement ou recyclage.

Par ailleurs, sans sortir du cadre de l'invention telle que décrite dans les revendications, on peut imaginer tout autre moyen qu'une vis d'Archimède pour acheminer dans les conditions requises de débit contrôlé les matières à traiter dans l'espace d'application des micro-ondes, lequel espace peut avoir une configuration géométrique différente selon la nature du moyen d'acheminement et la morphologie du conduit d'acheminement des matières.

Enfin, la séparation solides/gaz en aval du traitement aux micro-ondes peut s'opérer d'une autre manière que par extraction de vapeur et condensation de l'eau à la pression atmosphérique, à la manière connue, comme c'est le cas dans l'installation de la figure 1.

## Revendications

1. Dispositif de traitement des déjections humaines ou animales par micro-ondes comprenant :
- au moins un générateur de micro-ondes (35) associé à au moins un applicateur de micro-ondes (34) entourant un conduit (31) dans lequel circule des matières solides seules ou en mélange avec des matières liquides, la zone dudit conduit entourée par l'applicateur de micro-ondes définissant l'espace d'irradiation,
- une vis transporteuse (32) disposée dans ledit conduit (31) et mue par des moyens moteurs appropriés (33 ; 36,37), les matières à traiter étant acheminées dans le logement de la vis (32) dans la zone amont de celle-ci, par au moins une canalisation (2 ; 4), et
- un extracteur de vapeurs (7) relié à une cuve de condensation (11),
caractérisé en ce que :
- la vis transporteuse (32) est disposée en amont dudit applicateur (34) de micro-ondes, et
- l'extracteur de vapeurs (7) reçoit les matières immédiatement en sortie dudit espace d'irradiation.

2. Dispositif de traitement des déjections humaines ou animales par micro-ondes selon la revendication 1, caractérisé en ce qu'à la sortie dudit extracteur de vapeurs (7), les matières dessiquées sont recueillies et ensachées dans une enceinte fermée (9) munie d'une trappe d'accès (15) et d'une canalisation (16) de récupération des gaz reliée à ladite cuve de condensation (11).

3. Dispositif de traitement des déjections humaines ou animales par micro-ondes selon la revendication 1 ou 2, caractérisé en ce que la cuve de condensation (11) est munie d'un circuit (17 à 19) de récupération et recyclage de l'eau de condensation.

4. Dispositif de traitement des déjections humaines ou animales par micro-ondes selon l'une des revendications 1 à 3, caractérisé en ce que la cuve de condensation est mise à l'atmosphère par une cheminée (12) munie d'un filtre.

5. Dispositif de traitement des déjections humaines ou animales par micro-ondes selon l'une des revendications 1 ou 2, caractérisé en ce qu'il comprend, en outre, une cuve (3) de séparation solides/liquides reliée, d'une part, à une ou plusieurs sources (1) de déjections à traiter, d'autre part, auxdits moyens (5,6 ; 31 à 35) d'acheminement et traitement aux micro-ondes des matières solides et, enfin, à un circuit d'évacuation ou traitement des matières liquides (23-25).

6. Dispositif de traitement des déjections humaines ou animales par micro-ondes selon la revendication 5, caractérisé en ce que ladite cuve (3) de séparation solides/liquides est constituée d'une enceinte cylindrique d'axe vertical (46) munie d'un filtre central (48), d'une grille (49) de séparation solides/liquides de forme tronconique, coaxiale à ladite enceinte (46), d'au moins un orifice d'évacuation (23) des liquides, disposé au-dessous de ladite grille, d'au moins un orifice d'évacuation (4) des solides, disposé au-dessus de ladite grille et d'au moins un orifice d'introduction (2) des matières solides et liquides à traiter, disposé également au-dessus de ladite grille.

7. Dispositif de traitement des déjections humaines ou animales par micro-ondes selon la revendication 5 ou 6, caractérisé en ce que le circuit d'évacuation des liquides comporte une cuve d'évaporation (25) munie d'un circuit (28) de récupération de vapeur d'eau relié à ladite cuve de condensation (11).

8. Dispositif de traitement des déjections humaines ou animales par micro-ondes, plus particulièrement destiné au traitement de grandes quantités de déjections, comprenant des moyens (63) pour engendrer et appliquer des micro-ondes dans un espace confiné déterminé, disposé sur la trajectoire de déplacement des matières solides ou en mélange avec des matières liquides et des moyens (60) pour déplacer lesdites matières suivant ladite trajectoire à un débit contrôlé réglable et de façon à irradier la totalité des matières, une trémie (57) de réception des matières dessiquées, une pluralité de trémies intermédiaires (61,62) et une pluralité d'unités de traitement micro-ondes en série (58a,58b), chaque unité comprenant au moins un conduit d'acheminement (59) avec ses moyens d'acheminement (60), au moins un ensemble générateur-applicateur de micro-ondes (63) et au moins un extracteur de vapeurs (64), chaque trémie intermediaire (61,62) étant munie d'un collecteur de vapeurs (66), caractérisé en ce que ledit extracteur de vapeurs (64) reçoit les matières immediatement en sortie dudit espace confiné.

## Patentansprüche

1. Anordnung zum Behandeln menschlicher oder tierischer Exkremente mittels Mikrowellen, umfassend
- wenigstens einen Mikrowellengenerator (35) verbunden mit wenigstens einem Mikrowellenapplikator (34), der eine Leitung (31) umgibt, in der Feststoffe alleine oder in Mischung mit flüssigen Stoffen zirkulieren, wobei der Bereich besagter Leitung, der von dem Mikrowellenapplikator umgeben ist, den Bestrahlungsraum definiert,
- eine Förderschnecke (32), die in besagter Leitung (31) angeordnet und durch geeignete Antriebsmittel (33; 36, 37) in Bewegung gesetzt ist, wobei die zu behandelnden Stoffe zur Lagerung der Schnecke (32) in den Bereich stromaufwärts von dieser durch wenigtens eine Leitung (2; 4) gefördert werden, und
- einen Dampfextraktor (7), der mit einem Kondensationsbehälter (11) verbunden ist,
dadurch gekennzeichnet, daß
- die Transportschnecke (32) stromaufwärts von dem besagten Mikrowellenapplikator (34) angeordnet ist und
- der Dampfextraktor (7) die Stoffe unmittelbar am Ausgang des besagten Bestrahlungsraums aufnimmt.

2. Anordnung zum Behandeln menschlicher oder tierischer Exkremente mittels Mikrowellen gemäß Anspruch 1, dadurch gekennzeichnet, daß am Ausgang des besagten Dampfextraktors (7) die getrockneten Stoffe in einem geschlossenen Behälter (9), der mit einer Zutrittsklappe (15) und einer mit besagtem Kondensationsbehälter (11) verbundenen Leitung (16) zur Gasrückgewinnung versehen ist, gesammelt und abgesackt werden.

3. Anordnung zum Behandeln menschlicher oder tierischer Exkremente mittels Mikrowellen gemäß Anspruch 1 oder 2, dadurch gekennzeichnet, daß der Kondensationsbehälter (11) mit einem Wiedergewinnungs- und Rückführungskreis (17 bis 19) für Kondensationswasser versehen ist.

4. Anordnung zum Behandeln menschlicher oder tierischer Exkremente mittels Mikrowellen gemäß einem der Ansprüche 1 bis 3, dadurch gekennzeichnet, daß der Kondensationsbehälter über einen mit einem Filter versehenen Kamin (12) mit der Atmosphäre verbunden ist.

5. Anordnung zum Behandeln menschlicher oder tierischer Exkremente mittels Mikrowellen gemäß Anspruch 1 oder 2, dadurch gekennzeichnet, daß sie zudem einen Behälter (3) zum Fest-/Flüssigtrennen umfaßt, der einerseits mit einer oder mehreren Quellen (1) für zu behandelnde Exkremente und andererseits mit besagten Mitteln (5, 6; 31 bis 35) zum Zuführen und Behandlen von Feststoffen mit Mikrowellen und schließlich mit einem Kreis (23-25) zum Abführen oder Behandeln von flüssigen Stoffen verbunden ist.

6. Anordnung zum Behandeln menschlicher oder tierischer Exkremente mittels Mikrowellen gemäß Anspruch 5, dadurch gekennzeichnet, daß besagter Behälter (3) zum Fest-/Flüssigtrennen von einem zylindrischen Gefäß (46) mit vertikaler Achse gebildet wird, das einen zentralen Filter (48), ein zu besagtem Gefäß (46) koaxialen, kegelstumpfförmigen Rost (49) zum Fest-/Flüssigtrennen, wenigstens einer Ablauföffnung (23) für Flüssigkeiten, die unter besagtem Rost angeordnet ist, wenigstens eine Abführöffnung (4) für Feststoffe, die über besagtem Rost angeordnet ist, und wenigstens eine Zuführöffnung (2) für feste und flüssige, zu behandelnde Stoffe, die ebenfalls über besagtem Rost angeordnet ist, aufweist.

7. Anordnung zum Behandeln menschlicher oder tierischer Exkremente mittels Mikrowellen gemäß Anspruch 5 oder 6, dadurch gekennzeichnet, daß der Kreis zum Abführen von Flüssigkeiten einen Verdampfungsbehälter (25) umfaßt, der mit einem Wasserdampfwiedergewinnungskreis (28) versehen ist, der mit dem Kondensationsbehälter (11) verbunden ist.

8. Anordnung zum Behandeln menschlicher oder tierischer Exkremente mittels Mikrowellen, insbesondere bestimmt zum Behandeln von grossen Exkrementenmengen, umfassend Mittel (63) zum Erzeugen und zur Anwendung Bringen von Mikrowellen in einem bestimmten, abgeschlossenen Raum, der in dem Förderweg von Feststoffen allein oder in Mischung mit flüssigen Stoffen angeordnet ist, und Mittel (60) zum Fördern besagter Stoffe entlang des besagten Wegs in einer regelbaren kontrollierten Menge und derart, daß die Gesamtheit von Stoffen bestrahlt wird, einen Aufnahmebehälter (57) zur Aufnahme von getrockneten Stoffen, eine Vielzahl von Zwischenaufnahmebehältern (61, 62) und eine Vielzahl von in Reihe vorgesehener Mikrowellenbehandlungseinheiten (58a, 58b), wobei jede Einheit wenigstens ein Zuführleitung (59) mit ihren Fördermitteln (60), wenigstens eine Einheit (63) zum Erzeugen und Applizieren von Mikrowellen und wenigstens einen Dampfextraktor (64) umfaßt, wobei jeder Zwischenaufnahmebehälter (61, 62) mit einem Dampfsammler (66) versehen ist, dadurch gekennzeichnet, daß besagter Dampfextraktor (64) die Stoffe unmittelbar am Ausgang des besagten abgeschlossenen Raums aufnimmt.

## Claims

1. Device for the treatment of human or animal dejecta by means of microwaves, comprising:
- at least one microwave generator (35) associated with at least one microwave applicator (34) surrounding a pipe (31) in which solid matter passes alone or in a mixture with liquid matter, the region of the said pipe surrounded by the microwave applicator defining the irradiation space,
- a screw conveyor (32) disposed in the said pipe (31) and driven by suitable driving means (33; 36, 37), the matter to be treated being directed into the housing of the screw (32) in the region upstream of the latter, through at least one duct (2; 4), and
- a vapour extractor (7) connected to a condensation tank (11),
characterised in that:
- the screw conveyor (32) is disposed upstream of the said microwave applicator (34), and
- the vapour extractor (7) receives the matter immediately at the outlet from the said irradiation space.

2. Device for treating human or animal dejecta by means of microwaves according to Claim 1, characterised in that, at the outlet from the said vapour extractor (7), the dried matter is collected and bagged in a closed chamber (9) provided with an access hatch (15) and a duct (16) for recovering gases connected to the said condensation tank (11).

3. Device for the treatment of human or animal dejecta by means of microwaves according to Claim 1 or 2, characterised in that the condensation tank (11) is provided with a circuit (17 to 19) for recovering and recycling condensation water.

4. Device for the treatment of human or animal dejecta by means of microwaves according to one of Claims 1 to 3, characterised in that the condensation tank is connected to atmosphere through a flue (12) fitted with a filter.

5. Device for the treatment of human or animal dejecta by means of microwaves according to one of Claims 1 or 2, characterised in that it also comprises a tank (3) for the separation of solids and liquids connected firstly to one or more sources (1) of dejecta to be treated, secondly to the said means (5, 6; 31 to 35) for conveying solid matter and treating it with microwaves and, finally, to a system for the discharge or treatment of the liquid matter (23-25).

6. Device for the treatment of human or animal dejecta by means of microwaves according to Claim 5, characterised in that the said tank (3) for the separation of solids and liquids consists of a cylindrical chamber with a vertical axis (46) provided with a central filter (48), a grid (49) for the separation of solids and liquids, in the form of a truncated cone and coaxial with the said chamber (46), at least one orifice (23) for discharging the liquids, disposed below the said grid, at least one orifice (4) for discharging the solids, disposed above the said grid, and at least one orifice (2) for introducing the solid and liquid matter to be treated, also disposed above the said grid.

7. Device for the treatment of human or animal dejecta by means of microwaves according to Claim 5 or 6, characterised in that the system for discharging the liquids includes an evaporation tank (25) provided with a circuit (28) for recovering steam connected to the said condensation tank (11).

8. Device for the treatment of human or animal dejecta by means of microwaves, intended in particular for the treatment of large quantities of dejecta, comprising means (63) for generating and applying microwaves in a given confined space, disposed on the path followed by the matter, either solid or in a mixture with liquids, and means (60) for moving the said matter along the said path at an adjustable controlled rate and so as to irradiate all the matter, a hopper (57) for receiving dried matter, a plurality of intermediate hoppers (61, 62) and a plurality of microwave treatment units in series (58a, 58b), each unit comprising at least one conveying pipe (59) with its conveying means (60), at least one microwave generator/applicator unit (63) and at least one vapour extractor (64), each intermediate hopper (61, 62) being provided with a vapour collector (66), characterised in that the said vapour extractor (64) receives the matter immediately at the outlet from the said confined space.
